# EUROPÄISCHE PATENTSCHRIFT

(11) **EP 0 424 690 B1**
(45) Veröffentlichungstag und Bekanntmachung des Hinweises auf die Patenterteilung: **24.06.1992**
(21) Anmeldenummer: 90118738.5
(22) Anmeldetag: 28.09.1990
(51) Int. Cl.: E04C 2/52

(54) **Geschäumter Installationsbaustein für Sanitäreinrichtungen**
Foamed installation block for sanitary facilities
Bloc d'installation en mousse pour locaux sanitaires

(30) Priorität: 23.10.1989 AT 2428/89
(43) Veröffentlichungstag der Anmeldung: 02.05.1991
(73) Patentinhaber: Geberit AG, CH-8640 Rapperswil (CH)
(72) Erfinder: Breitenberger, Konrad, D-8120 Weilheim (DE); Kress, Jürgen, D-8125 Huglfing (DE)
(74) Vertreter: Zipse + Habersack

(56) Entgegenhaltungen:
- EP-A- 0 222 284
- DE-A- 3 309 460

## Beschreibung

Die Erfindung betrifft einen geschäumten Installationsbaustein für Sanitäreinrichtungen gemäß dem Oberbegriff des Anspruchs 1.

Ein geschäumter Installationsbaustein für Sanitäreinrichtungen enthält eingebettet in die Schaummasse die für die Ver- und Entsorgung der Sanitäreinrichtung benötigten Elemente wie Rohrleitungen, Armaturen usw., sowie Befestigungsanschlüsse einerseits zum Aufhängen bzw. Aufstellen des Bausteins und andererseits zum Anhängen der Sanitäreinrichtung. Die genannten Ver- und Entsorgungselemente sowie Befestigungsanschlüsse füllen nur einen Bruchteil des in dem Baustein vorhandenen Raumes aus. Der Rest ist Schaummasse (siehe DE-A-3 309 460).

Aufgabe der Schaummasse ist nicht nur, die in ihr eingebetteten Teile in gegenseitiger Zuordnung zu halten. Sie hat auch insbesondere bei einem WC-Installationsbaustein ganz beträchtliche Kräfte (bis zu 400 kg) zu übertragen. Es kann somit nur ein hochqualitativer Schaumstoff benutzt werden. Ein geeigneter, üblicherweise benutzter Schaumstoff ist Polyester-Schaumbeton UP (ungesättigter Polyester). Nachteilig an diesem Polyester-Schaumbeton sind dessen relativ hohe Gestehungskosten, die sich, da relativ viel Schaummasse je Installationsbaustein benötigt wird, merklich beim Herstellungspreis eines Installationsbausteins niederschlagen.

Auch wenn sich Polyester-Schaumbeton zur Kraftübertragung eignet, so sind dessen Festigkeitswerte dennoch nicht ausreichend, um unmittelbar die von den Befestigungsanschlüssen eingeleiteten Kräfte aufnehmen zu können. Vielmehr sind Hilfskonstruktionen erforderlich, um die Kräfte von den Befestigungsanschlüssen großflächig in die Schaummasse überzuleiten. Das Erfordernis solcher Hilfskonstruktionen vergrößert weiter die Herstellungskosten des Installationsbausteins.

Der Erfindung liegt die Aufgabe zugrunde, durch Einsparung an Schaummasse die Herstellungskosten eines geschäumten Installationsbausteins zu senken.

Diese Aufgabe wird erfindungsgemäß mit einem geschäumten Installationsbaustein gelöst, wie er durch den Anspruch 1 gekennzeichnet ist. Weiterbildungen der Erfindung sind in den Unteransprüchen beschrieben.

Nach der Erfindung werden in Bereichen größerer Schaumstoffansammlungen, das sind z.B. bei einem WC-Installationsbaustein die Bereiche unterhalb des Spülkastens und seitlich des Spülrohrs, Materialien mit geringeren Gestehungskosten als der sonst benutzte Schaumstoff eingelagert. Ein geeignetes Material ist insbesondere Leichtbeton oder Gasbeton, da dieser nicht nur wesentlich geringere Gestehungskosten als der sonst benutzte Schaumstoff hat, sondern er auch wesentlich leichter ist. Außerdem läßt sich Leichtbeton oder Gasbeton zu geeigneten Blöcken formen, die passend für den jeweiligen Bausteintyp in den Schaumstoff eingebettet werden. Leichtbeton oder Gasbeton kann mit geeigneter Druckfestigkeit hergestellt werden, so daß bei dessen Einbettung im Bereich der Befestigungsanschlüsse diese direkt mittels spezieller Dübel im Leicht- oder Gasbeton verankert werden können.

Polyester-Schaumbeton ist umso weicher je größer die geschäumten Räume sind. Durch die Einbettung von z.B. Leicht- oder Gasbeton wird auch die diesen umgebende Schaummasse druckfester. Die z.B. von einem wandhängenden WC auf den Schaumblock einwirkenden Druckkräfte können damit besser abgefangen werden.

Anstelle von Leicht- oder Gasbeton kommt auch Holz als einzubettendes Material in Frage. Holz zeichnet sich ebenfalls durch geringe Gestehungskosten, Leichtigkeit, hohe Druckfestigkeit und Formbarkeit aus. In Sonderfällen kommt auch Styropor oder dergleichen als einzubettendes Material in Frage, wobei hier auf Verträglichkeit mit dem Schaumstoff zu achten ist.

Die Erfindung wird nachfolgend anhand beigefügter Zeichnung näher erläutert. Es zeigen
Fig. 1 in perspektivischer Darstellung den unteren Bereich eines WC-Installationsbausteins und
Fig. 2 einen Teilschnitt durch einen eingebetteten Formblock mit Befestigungsanschluß.

An dem WC-Installationsbaustein sind lediglich der Ausgang 1 des Spülrohrs und Befestigungsanschlüsse 2 für ein wandhängendes WC angedeutet. Die relativ großen Räume seitlich des Spülrohrs und unterhalb des (nicht gezeigten) Spülkastens sind üblicherweise mit Schaummasse ausgefüllt. Zur Einsparung von (relativ teurer) Schaummasse und zur Erhöhung der Bausteinfestigkeit in diesen Bereichen sind in die Schaummasse Formblöcke 3,4 vorteilhaft aus Leicht- oder Gasbeton eingebettet. Die Form dieser Blöcke 3,4 ist zweckmäßig so gewählt, daß sie möglichst viel Schaummasse verdrängen. Der Formblock 3 ist in Bausteintiefe treppenförmig und der Formblock 4 trapezförmig gestaltet. Aufgrund dieser Formgebung ist sichergestellt, daß der Formblock bei einer Druck- oder Zugbelastung nicht aus der Schaummasse herausgerissen wird.

Die Befestigungsanschlüsse 2 befinden sich, wie dargestellt, im Bereich der Formblöcke 3 bzw. 4. Sie können damit unmittelbar in die Formblöcke eingebracht werden, wenn diese, wie das bei Leicht- oder Gasbeton oder Holz der Fall ist, ausreichende Festigkeit besitzen. Die Ausbildung eines Befestigungsanschlusses 2 ist beispielsweise in Fig. 2 gezeigt. Durch den Formblock 3,4 ist eine Gewindehülse 5 gelegt, die sich mit einer Kopfplatte 6 gegen die Rückseite des Formblockes abstützt.

## Patentansprüche

1. Geschäumter Installationsbaustein für Sanitäreinrichtungen, in welchen die für die Ver- und Entsorgung der Sanitäreinrichtung benötigten Elemente eingelagert sind, mit Befestigungsanschlüssen einerseits zum Aufhängen bzw. Aufstellen des Bausteins und andererseits zum Anhängen der Sanitäreinrichtung, dadurch **gekennzeichnet**, daß in Bereichen größerer Schaumstoffansammlungen Materialien mit geringeren Gestehungskosten als Schaumstoff, wie z.B. Leicht- oder Gasbeton, Holz oder Styropor, eingelagert sind.

2. Installationsbaustein nach Anspruch 1, dadurch **gekennzeichnet**, daß im Bereich der Befestigungsanschlüsse (2) der Sanitäreinrichtung Materialien mit höherer Festigkeit und insbesondere höherer Druckfestigkeit als Schaumstoff eingelagert sind.

3. Installationsbaustein nach Anspruch 2, dadurch **gekennzeichnet**, daß die Befestigungsanschlüsse (2) der Sanitäreinrichtung unmittelbar oder über Hilfsvorrichtungen (5,6) in den Materialien höherer Festigkeit verankert sind.

4. Installationsbaustein nach einem der Ansprüche 1 bis 3,
dadurch **gekennzeichnet**, daß Formblöcke (3,4) aus den genannten Materialien passend für den jeweiligen Bausteintyp in den Schaumstoff eingelagert sind.

5. Installationsbaustein nach Anspruch 4, dadurch **gekennzeichnet**, daß die Formblöcke (3,4) in Bausteintiefe treppen- oder trapezförmig gestaltet sind.

## Claims

1. Foamed modular installation block for sanitary facilities, in which the elements needed for supplying and effecting discharge from the sanitary facility are incorporated, having fixing corrections for mounting or setting up the modular block, on the one hard, and for attaching the sanitary facility, on the other hand, characterised in that materials with lower costs of production than foam material,such as,for example, lightweight or aerated concrete, wood or Styropor, are embedded in zones of rather large concentrations of foam material.

2. Modular installation block according to claim 1, characterised in that materials of higher strength and in particular higher compressive strength than foam material are embedded in the zone where the firing corrections (2) of the sanitary facility are located.

3. Modular installation block according to claim 2, characterised in that the fixing connections (2) of the sanitary facility are anchored directly or via auxiliary devices (5, 6) in the materials of higher strength.

4. Modular unstallation block according to any one of claims 1 to 3, characterised in that shaped blocks (3, 4) consistirg of the said materials are suitably embedded for the particular type of modular block in the foam material.

5. Modular installation block according to claim 4, characterised in that the shaped blocks (3, 4) are formed in stepped or trapezoidal shape depthwise of the modular block.

## Revendications

1. Bloc d'installation en mousse pour dispositifs sanitaires, dans lequel sont noyés les éléments nécessaires à l'alimentation et à la purge du dispositif sanitaire, et muni de raccords de fixation respectivement destinés, d'une part, à la suspension ou à la mise en place du bloc d'installation et, d'autre part, à la suspension du dispositif sanitaire, caractérisé par le fait que des matériaux à coûts de fabrication moindres que ceux de la mousse, comme par exemple du béton léger ou du béton-gaz, du bois ou du polystyrène, sont intégrés dans des zones à plus fortes accumulations de mousse.

2. Bloc d'installation selon la revendication 1, caractérisé par le fait que des matériaux d'une robustesse supérieure, et notamment d'une plus grande résistance à la pression que la mousse, sont intégrés dans la région des raccords de fixation (2) du dispositif sanitaire.

3. Bloc d'installation selon la revendication 2, caractérisé par le fait que les raccords de fixation (2) du dispositif sanitaire sont ancrés, dans les matériaux à robustesse supérieure, directement ou par l'intermédiaire de systèmes auxiliaires (5, 6).

4. Bloc d'installation selon l'une des revendications 1 à 3, caractérisé par le fait que des blocs moulés (3, 4) constitués par les matériaux précités sont intégrés, dans la mousse, avec adaptation au type de bloc d'installation considéré.

5. Bloc d'installation selon la revendication 4, caractérisé par le fait que les blocs moulés (3, 4) sont de configuration étagée ou trapézoïdale dans la profondeur du bloc d'installation.
